# EUROPÄISCHE PATENTSCHRIFT

(11) **EP 0 351 562 B1**
(45) Veröffentlichungstag und Bekanntmachung des Hinweises auf die Patenterteilung: **15.09.1993**
(21) Anmeldenummer: 89111063.7
(22) Anmeldetag: 19.06.1989
(51) Int. Cl.: B41F 35/02, B41F 35/06

(54) **Vorrichtung zum Reinigen eines Plattenzylinders und eines Gummituchzylinders einer Offsetdruckmaschine**
Device for cleaning a plate cylinder and a transfer cylinder of an offset printing machine
Dispositif de nettoyage d'un cylindre de plaque et d'un cylindre de blanchet d'une machine à imprimer en offset

(30) Priorität: 16.07.1988 DE 3824236
(43) Veröffentlichungstag der Anmeldung: 24.01.1990
(73) Patentinhaber: Heidelberger Druckmaschinen Aktiengesellschaft, D-69019 Heidelberg (DE)
(72) Erfinder: Jeschke, Willi, D-7506 Bad Herrenalb 5 (DE); Rodi, Anton, D-6906 Leimen 3 (DE); Reithofer, Jürgen, D-6907 Nussloch (DE)
(74) Vertreter: Stoltenberg, Heinz-Herbert Baldo

(56) Entgegenhaltungen:
- EP-A- 0 287 822
- FR-A- 2 441 490

## Beschreibung

Die Erfindung betrifft eine Vorrichtung zum Reinigen eines Plattenzylinders und eines Gummituchzylinders einer Offsetdruckmaschine.

Bei Offsetdruckmaschinen wird die Druckplatte auf einem Zylinder, dem sogenannten Plattenzylinder, angebracht. Auf diesen Plattenzylinder wird durch Andrücken der Farbauftragwalzen die Druckfarbe aufgetragen. Die auf dem Plattenzylinder haftende Farbe wird dann auf einen weiteren Zylinder, dessen Mantelfläche mit einem Gummituch versehen ist, übertragen. Der mit dem Gummituch versehene Zylinder ist der sogenannte Gummituchzylinder. Dem Gummituchzylinder gegenüber liegt der Gegendruckzylinder. Er hat die Aufgabe, den in das Druckwerk einlaufenden, mit Farbe zu bedruckenden Papierbogen an den Gummituchzylinder anzudrücken. Der Farbtransport erfolgt demnach von der Farbwalze über den Plattenzylinder zum Gummituchzylinder.

Ein einwandfreies Druckbild setzt unter anderem voraus, daß während des o.g. Farbtransportes optimale Bedingungen hinsichtlich der Sauberkeit von Farbe, Plattenzylinder und Gummituchzylinder vorherrschen. Bei Staub, Schmutz- oder Farbresten etc. auf dem Plattenzylinder und/oder Gummituchzylinder ist eine einwandfreie Übertragung der Druckfarbe vom Plattenzylinder zum Gummituchzylinder bzw. vom Gummituchzylinder auf den Druckbogen nicht gewährleistet.

Eine nicht einwandfreie Übertragung der Druckfarbe führt zu Flecken auf dem Druckbogen. Beim Auftreten solcher Flecken müssen umgehend Maßnahmen getroffen werden, damit der nun zwangsläufig entstehende Makulaturanfall begrenzt werden kann.

Eine Maßnahme, die ergriffen werden kann, ist das Abstellen der Maschine und die anschließende manuelle Reinigung des Plattenzylinders und/oder des Gummituchzylinders. Diese Methode ist jedoch zeitintensiv und vermindert die Produktivität entscheidend.

Zur Vermeidung von Produktivitätseinbußen geht das Maschinenpersonal (der Drucker) häufig dazu über, die Verunreinigungen während des Maschinenlaufes - sofern möglich - manuell zu beseitigen. Dies ist eine sehr gefährliche Methode, die zu Unfällen und Maschinenschäden führt, wenn das Reinigungsgerät etc. in die Maschine hineingezogen wird. Zudem wird bei einem zu Reinigungszwecken nicht unterbrochenen Produktionslauf eine hohe Anzahl von Makulatur produziert.

Zur Vermeidung manueller Eingriffe zu Reinigungszwecken sind aus dem Stand der Technik auch Vorrichtungen bekannt, mittels derer die Verunreinigungen maschinell entfernt werden können.

Die DE-OS 34 10 376 offenbart beispielsweise eine Vorrichtung zur Reinigung des Plattenzylinders. Die Vorrichtung weist dabei eine parallel zum Plattenzylinder verlaufende Traverse auf, welche gleichzeitig die Führungsschiene der eigentlichen Reinigungseinrichtung ist. Die Reinigungseinrichtung wird beim Auftreten einer partiellen Verunreinigung des Plattenzylinders über die Führungsschiene gegenüber der Verunreinigung positioniert.

In einem weiteren Schritt wird die Reinigungseinrichtung zum Plattenzylinder bis zur Plattenoberfläche hin bewegt und die an dieser Stelle vorhandene Verunreinigung wird durch die Reinigungseinrichtung abgetragen.

Beim Auftreten einer Verunreinigung an einer anderen Stelle ist die Reinigungseinrichtung erneut parallel zum Plattenzylinder auf der Führungsschiene zu verschieben und zu positionieren. Diese Art der Reinigung hat den Nachteil, daß jeweils vor der Reinigung ein Positionierungslauf durchgeführt werden muß, was zeitaufwendig ist, insbesondere, wenn an mehreren Stellen auf dem Plattenzylinder gleichzeitig Verunreinigungen auftreten oder wenn die Verunreinigungen großflächig auftreten. Bei den in der Regel sehr hohen Druckgeschwindigkeiten ergibt sich daraus ein hoher Makulaturanfall.

Aus der nicht vorveröffentlichten EP 0 287 822 A1 ist eine Einrichtung zum Entfernen von Schmutzteilchen bekannt. Dabei sind mittels Pneumatikzylinder Abstreifer an die Druckplatte fahrbar.
Da sowohl auf der Druckplatte wie auch auf dem Gummituch Schmutzteilchen haften können, ist es erforderlich, eine Reinigungseinrichtung zu haben, die neben der Druckplatte auch das Gummituch reinigen kann. Der bekannte Stand der Technik bietet hierzu noch keine Lösung.

Aufgabe der vorliegenden Erfindung ist es, eine Vorrichtung anzubieten, die eine schnelle und sichere Entfernung von Verunreinigungen auf dem Plattenzylinder und dem Gummituchzylinder mittels Fernbedienung während des Druckbetriebes gewährleistet.

Die Aufgabe wird durch die Merkmale des Anspruchs 1 gelöst.

Der Vorteil des Erfindungsgegenstandes ist darin zu sehen, daß während des Druckbetriebes eine, mittels Fernbedienung auszulösende Reinigung erfolgen kann, wobei eine Reinigung gleichzeitig an mehreren Stellen entlang des Platten- und Gummituchzylinder erfolgen kann.

Im folgenden wird anhand der Zeichnungen eine Ausführungsform des Erfindungsgegenstandes näher erläutert:
- Fig. 1: zeigt den Gummituch- und Plattenzylinder mit dem nach dem Druckspalt angeordneten Erfindungsgegenstand,
- Fig. 2a: zeigt ein Farbzonendisplay inkl. Lichtgriffel,
- Fig. 2b: zeigt eine Tastatur zur Auswahl von Funktionen,
- Figur 3: zeigt die Schaltungsanordnung mehrerer nebeneinander angeordneter Reinigungselemente.

Das in Figur 1 dargestellte Ausführungsbeispiel weist einen Plattenzylinder 1, einen Gummituchzylinder 2, einen Drehmagneten 3 und ein Reinigungselement 4 auf. Nach und in Höhe des Druckspaltes 7 ist ein Drehmagnet 3 angeordnet, mit dem das Reinigungselement 4 in fester Verbindung steht. Das Reinigungselement 4 ist mit zwei Farbrakeln 5,6 versehen, wobei das eine Farbrakel 5 zum Gummituchzylinder 2 hin gerichtet ist, und das Farbrakel 6 zum Plattenzylinder 1 hin gerichtet ist.

Das in Figur 3 gezeigte Ausführungsbeispiel zeigt den Plattenzylinder 1 (bzw. Gummituchzylinder 2). Der Drehmagnet 3 ist mit dem Reinigungselement 4 fest verbunden, so daß das Reinigungselement 4 den Bewegungen des Drehmagneten 3 nachfolgen kann. Der Drehmagnet bekommt seine Anweisung hinsichtlich der gewünschten Betriebsstellung über die Steuerleitungen 10, die mit einem nicht dargestellten Steuer- oder Mikrocomputersystem verbunden sind.

Die in Figur 2b dargestellten Tasten 8,9 sind auf einem Schaltpult angeordnet und mit einem nicht dargestellten Mikrocomputersystem verbunden.

Beim Auftreten einer Verunreinigung auf dem Plattenzylinder wird beispielsweise die Taste 9 betätigt. Über das Mikrocomputersystem und über die Steuerleitungen 10 wird der Drehmagnet 3 zu einer Drehbewegung angeregt. Das in Figur 1 zu sehende Reinigungselement 4 bewegt sich aufgrund der Drehmagnetbewegung in Richtung des Plattenzylinders 1. Dabei kommt die als Farbrakel 6 ausgebildete Seite des Reinigungselementes 4 mit der Plattenoberfläche in Berührung. Dadurch werden die auf der Oberfläche vorhandenen Verunreinigungen abgerakelt. Die Zeitdauer des Abrakelns kann bestimmt werden, indem eine feste Zeit vorgesehen wird, oder indem die Steuerung so ausgelegt ist, daß das Abrakeln so lange durchgeführt wird, wie die Bedienperson den Aktivierungstaster 8 oder 9 niedergedrückt hält. Nach erfolgter Reinigung geht der Drehmagnet 3 wieder in seine Ruheposition zurück, wodurch die Berührung des Farbrakels 6 mit der Oberfläche des Plattenzylinders 1 aufgehoben wird. Es ist auch eine Ausführungsform denkbar, bei der die Reinigungszeit mittels eines Lichtgriffels individuell auswählbar bzw. einsetzbar ist.

Bei einer Verunreinigung auf dem Gummituchzylinder 2 erfolgt der Reinigungsprozeß in analoger Reihenfolge. Zunächst wird die Taste 8 betätigt, wodurch der Drehmagnet 3 für eine zum Gummituchzylinder 2 gerichtete Bewegung erregt wird. Das Reinigungselement 4 kommt dabei mit seiner als Farbrakel 5 ausgebildeten Seite mit dem Gummituchzylinder 2 in Berührung, wodurch ein Abrakeln der Verunreinigung erzielt wird.

Die oben angeführte Beschreibung bezieht sich auf ein einzelnes Reinigungselement 4. Die erfindungsgemäße Ausführung sieht eine Vielzahl solcher Reinigungselemente 4 vor, die nebeneinander angeordnet sind. Je nach Bedarf kann die Anzahl solcher Reinigungselemente 4 bestimmt werden. Je größer die Anzahl solcher Reinigungselemente ist, desto kleiner ist der Wirkbereich des einzelnen Reinigungselementes 4, bezogen auf die Länge des Zylinders.

Im gegebenen Ausführungsbeispiel sind 32 Reinigungselemente pro Zylinder vorgesehen, so daß sich hieraus 32 Reinigungszonen pro Zylinder ergeben. Damit jede Reinigungszone separat aktiviert werden kann, sind ebenfalls 32 Tasten mit Doppelfunktionen oder 64 Tasten mit Einzelfunktionen vorgesehen (Fig. 2b). Werden beispielsweise auf dem Plattenzylinder 1 in den Bereichen der Reinigungszonen 3′,5′,8′,11′,32′ Verunreinigungen festgestellt, so werden die den Reinigungszonen zugeordneten Tasten 8,9 betätigt und eine gleichzeitige Reinigung dort ausgeführt.

In analoger Vorgehensweise kann eine Reinigung auf dem Gummituchzylinder 2 mit Taste 8 erfolgen.

Die o.g. Aktivierung der Reinigungselemente mittels des Tasters 8 und des Tasters 9 kann auch über andere Eingabegeräte erfolgen; z.B. über einen Lichtgriffel 11, wie er im CPC-System der Heidelberger Druckmaschinen AG, Heidelberg vorgesehen ist. Der Lichtgriffel 11 ist dabei über einen Steuerpult mit einem Farbzonendisplay 12 verbunden (Fig. 2a).

Beim Auftreten einer Verunreinigung, beispielsweise im Bereich der Reinigungszonen 3′,5′,8′ wird der Lichtgriffel 11 zum Farbzonendisplay 12 geführt und dabei die Farbzonen 3′,5′,8′ angesprochen. Das System ist dabei so ausgelegt, daß es sich während der Reinigung im Reinigungsmodus befindet, wodurch keine Farbzonenverstellung erfolgt. Vielmehr werden während des Reinigungsmodus die Reinigungselemente aktiviert. Der Wirkbereich des Reinigungselementes entspricht dabei im o.g. Beispiel dem der Farbzone.

In einer weiteren Ausführungsform ist vorgesehen, anstelle eines Drehmagneten einen Motor z.B. Getriebemotor zu verwenden.

Da vielfach bei Druckmaschinen bereits die Möglichkeit zur zonalen Einstellung der Farbe realisiert ist (z.B. das CPC-System der Heidelberger Druckmaschinen AG) sieht eine weitere Ausführungsform vor, die für die zonale Farbregelung vorgesehenen Taster auch für die Aktivierung der Reinigungselemente zu benutzen.

| BEZUGSZEICHENLISTE | | | |
|---|---|---|---|
| 1 | Plattenzylinder | 23' | Steuerleitungen bzw. Taster |
| 2 | Gummituchzylinder | 24' | Steuerleitungen bzw. Taster |
| 3 | Drehmagnet | 25' | Steuerleitungen bzw. Taster |
| 4 | Reinigungselement | 26' | Steuerleitungen bzw. Taster |
| 5 | Farbrakel | 27' | Steuerleitungen bzw. Taster |
| 6 | Farbrakel | 28' | Steuerleitungen bzw. Taster |
| 7 | Druckspalt | 29' | Steuerleitungen bzw. Taster |
| 8 | Taste | 30' | Steuerleitungen bzw. Taster |
| 9 | Taste | 31' | Steuerleitungen bzw. Taster |
| 10 | Steuerleitung | 32' | Steuerleitungen bzw. Taster |
| 11 | Lichtgriffel | | |
| 12 | Farbzonendisplay | | |
| 1' | Steuerleitungen bzw. Taster | | |
| 2' | Steuerleitungen bzw. Taster | | |
| 3' | Steuerleitungen bzw. Taster | | |
| 4' | Steuerleitungen bzw. Taster | | |
| 5' | Steuerleitungen bzw. Taster | | |
| 6' | Steuerleitungen bzw. Taster | | |
| 7' | Steuerleitungen bzw. Taster | | |
| 8' | Steuerleitungen bzw. Taster | | |
| 9' | Steuerleitungen bzw. Taster | | |
| 10' | Steuerleitungen bzw. Taster | | |
| 11' | Steuerleitungen bzw. Taster | | |
| 12' | Steuerleitungen bzw. Taster | | |
| 13' | Steuerleitungen bzw. Taster | | |
| 14' | Steuerleitungen bzw. Taster | | |
| 15' | Steuerleitungen bzw. Taster | | |
| 16' | Steuerleitungen bzw. Taster | | |
| 17' | Steuerleitungen bzw. Taster | | |
| 18' | Steuerleitungen bzw. Taster | | |
| 19' | Steuerleitungen bzw. Taster | | |
| 20' | Steuerleitungen bzw. Taster | | |
| 21' | Steuerleitungen bzw. Taster | | |
| 22' | Steuerleitungen bzw. Taster | | |

## Patentansprüche

1. Vorrichtung zum Reinigen eines Plattenzylinders (1) und eines Gummituchzylinders (2) einer Offsetdruckmaschine, bestehend aus
a) einer Reinigungseinrichtung,
die parallel zur Mantelfläche des Plattenzylinders (1) und des Gummituchzylinders (2) angeordnet ist und eine Anzahl nebeneinander angeordneter Reinigungselemente (4) aufweist,
b) einer Antriebseinrichtung, die eine Positionierung jedes Reinigungselementes (4) hin und weg vom Plattenzylinder (1) und Gummituchzylinder (2) ermöglicht,
c) einer Eingabe-/Steuereinrichtung, mittels derer beliebige Reinigungselemente (4) aktiviert werden können.

2. Vorrichtung nach Anspruch 1,
**dadurch gekennzeichnet**,
daß jedes Reinigungselement (4) an einem Drehmagnet (3) angebracht ist, und daß das Reinigungselement (4) auf einer Kreisbahn zur Mantelfläche des Plattenzylinders (1) und zur Mantelfläche des Gummituchzylinders (2) bewegt werden kann.

3. Vorrichtung nach einem der vorherigen Ansprüche,
**dadurch gekennzeichnet**,
daß jedes Reinigungselement von einem Motor (z.B. Getriebemotor) aktiviert wird.

4. Vorrichtung nach Anspruch 1,
**dadurch gekennzeichnet**,
daß die Tastatur einer vorhandenen Farbzoneneinstellung zur Aktivierung der Reinigungselemente verwendet wird.

5. Vorrichtung nach Anspruch 1,
**dadurch gekennzeichnet**,
daß der Lichtgriffel einer vorhandenen Farbzoneneinstellung zur Aktivierung der Reinigungselemente verwendet wird.

6. Vorrichtung nach Anspruch 1,
**dadurch gekennzeichnet**,
daß die Reinigungszeit durch die Dauer des Tastendrucks und/oder durch feste Zeitvorgabe und/oder durch Werteingabe mit Hilfe des Lichtgriffels bestimmbar ist.

## Claims

1. Apparatus for cleaning a plate cylinder (1) and a rubber-blanket cylinder (2) of an offset printing machine, consisting of
a) a cleaning device which is arranged parallel to the outer surface of the plate cylinder (1) and of the rubber-blanket cylinder (2) and which has a number of cleaning elements (4) arranged next to one another,
b) a drive device which allows each cleaning element (4) to be positioned towards and away from the plate cylinder (1) and rubber-blanket cylinder (2),
c) an input/control device, by means of which any cleaning element (4) can be activated.

2. Apparatus according to Claim 1, characterised in that each cleaning element (4) is attached to a rotary magnet (3), and in that the cleaning element (4) can be moved on a circular path relative to the outer surface of the plate cylinder (1) and relative to the outer surface of the rubber-blanket cylinder (2).

3. Apparatus according to one of the preceding claims, characterised in that each cleaning element is activated by a motor (for example, a geared motor).

4. Apparatus according to Claim 1, characterised in that the keyboard of an existing inking-zone adjustment is used for activating the cleaning elements.

5. Apparatus according to Claim 1, characterised in that the light pen of an existing inking-zone adjustment is used for activating the cleaning elements.

6. Apparatus according to Claim 1, characterised in that the cleaning time can be determined by the duration of the key pressure and/or by a fixed time presetting and/or by a value input by means of the light pen.

## Revendications

1. Dispositif de nettoyage d'un cylindre porteplaque (1) et d'un cylindre porte-blanchet (2) d'une machine à imprimer offset, constitué
a) d'un dispositif de nettoyage qui est parallèle à la surface d'enveloppe du cylindre porte-plaque (1) et du cylindre porte-blanchet (2) et qui comporte un certain nombre d'éléments de nettoyage (4) juxtaposés,
b) d'un dispositif d'entraînement, qui permet de positionner chaque élément de nettoyage (4) en le rapprochant et en l'éloignant du cylindre porte-plaque (1) et du cylindre porte-blanchet (2),
c) d'un dispositif de saisie/de commande au moyen duquel des éléments de nettoyage (4) quelconques peuvent être activés.

2. Dispositif selon la revendication 1, caractérisé en ce que chaque élément de nettoyage (4) est monté sur un aimant tournant (3) et en ce que l'élément de nettoyage (4) peut être déplacé sur une trajectoire circulaire par rapport à la surface d'enveloppe du cylindre porte-plaque (1) et par rapport à la surface d'enveloppe du cylindre porte-blanchet (2).

3. Dispositif selon l'une des revendications précédentes, caractérisé en ce que chaque élément de nettoyage est activé par un moteur (par exemple motoréducteur).

4. Dispositif selon la revendication 1, caractérisé en ce qu'on utilise le clavier d'un dispositif existant de réglage des zones d'encrage, pour activer les éléments de nettoyage.

5. Dispositif selon la revendication 1, caractérisé en ce qu'on utilise le photostyle d'un dispositif existant de réglage de zone d'encrage pour activer les éléments de nettoyage.

6. Dispositif selon la revendication 1, caractérisé en ce que le temps de nettoyage peut être déterminé par la durée de la pression sur une touche et/ou par une consigne de temps fixe et/ou par une consigne de valeur à l'aide du photostyle.
